# FASCICULE DE BREVET EUROPEEN

(11) **EP 3 069 629 B1**
(45) Date de publication et mention de la délivrance du brevet: **03.07.2019**
(21) Numéro de dépôt: 15159729.1
(22) Date de dépôt: 18.03.2015
(51) Int. Cl.: A44C 5/24

(54) **FERMOIR DE BRACELET**
ARMBANDVERSCHLUSS
BRACELET CLASP

(43) Date de publication de la demande: 21.09.2016
(73) Titulaire: The Swatch Group Research and Development Ltd., 2074 Marin (CH)
(72) Inventeur: Kaltenrieder, Cédric, 2608 Courtelary (CH); Von Allmen, Jean-Marc, 2017 Boudry (CH)
(74) Mandataire: Ravenel, Thierry Gérard Louis

(56) Documents cités:
- EP-A1- 0 913 106
- EP-A1- 2 502 515
- CH-A5- 689 931
- JP-A- 2008 289 638
- US-A- 1 832 734

## Description

### Domaine de l'invention

L'invention se rapporte à un fermoir de bracelet, et notamment aux bracelets de montres.

### Arrière-plan de l'invention

Il est connu du document US 1 832 734 un fermoir comprenant une chape et deux poussoirs dont l'axe d'excursion n'est pas confondu avec l'axe d'articulation de la chape. Cependant, une pression sur un seul poussoir accompagnée d'une pression simultanée sur un côté de la chape opposé à ce poussoir permet d'ouvrir le fermoir, ce qui est absolument prohibé aux yeux du déposant de la présente invention.

On connait également du document EP 0 913 106 un fermoir dépliant comprenant une base rigide pourvue de deux longerons, une chape agencée pour être rattachée à un brin du bracelet, et au moins un bras dépliant ayant une extrémité arrière rattachée à une extrémité de la base par une première articulation et ayant une extrémité avant rattachée à la chape par une seconde articulation. Le bras dépliant comporte deux branches juxtaposées pourvues de poussoirs, et dont les extrémités avant sont écartées par un élément élastique. Un tel fermoir présente le même inconvénient cité précédemment, la chape présentant un jeu trop important et permettant ainsi l'ouverture du fermoir par le biais d'une pression sur un seul poussoir accompagnée d'une pression simultanée sur un côté de la chape opposé à ce poussoir.

### Résumé de l'invention

Un but de la présente invention est de pallier tout ou partie des inconvénients cités précédemment en fournissant un fermoir permettant de répondre aux contraintes de sécurité et éviter que le fermoir s'ouvre aisément.

Un autre but de l'invention est de fournir un fermoir permettant de maintenir la chape en place lorsque le fermoir est en position fermée, et empêcher le décrochage du brin accroché à la chape.

L'invention a également pour but de fournir un fermoir de conception simple et économique à fabriquer.

A cet effet, l'invention se rapporte à un fermoir de bracelet comprenant :
- une première lame rigide dont une première extrémité est articulée sur une première extrémité d'une deuxième lame pliante configurée pour recevoir un premier brin du bracelet à sa deuxième extrémité, et dont la deuxième extrémité de la première lame est articulée sur une première extrémité d'une troisième lame dépliante d'où s'étendent des première et seconde branches auxquelles est articulée, autour d'un arbre, une chape munie de premier et second rabats s'étendant perpendiculairement par rapport à la chape, et des moyens de maintien d'un second brin du bracelet tels qu'un pion, la troisième lame recouvrant partiellement la deuxième extrémité de la deuxième lame lorsque le fermoir est en position fermée,
- des premier et second poussoirs faisant corps avec les première et seconde branches,
- un mécanisme de verrouillage configuré pour maintenir verrouillée la troisième lame sur la première lame quand aucune pression n'est exercée simultanément sur les poussoirs,
- un dispositif de sécurité empêchant la rotation de la chape autour de l'arbre dans le sens antihoraire conduisant à un décrochage du second brin des moyens de maintien quand on tente d'ouvrir la chape lorsque le fermoir est en position fermée, la chape étant bloquée par les poussoirs lorsque le fermoir est en position fermée.

Selon l'invention, le dispositif de sécurité comprend :
- une entretoise venant se loger entre les rabats de la chape, les extrémités de l'entretoise venant en butée contre les rabats de la chape,
- des butées configurées pour coopérer avec l'entretoise pour empêcher la rotation de la chape autour de l'arbre lorsque le fermoir est en position fermée.

Grâce à ces caractéristiques, un tel fermoir de bracelet offre une sécurité accrue contre les tentatives de vol, le dispositif de sécurité empêchant le déplacement latéral de la chape conduisant à un déverrouillage du fermoir quand des pressions simultanées sont exercées à la fois sur un poussoir et sur un rabat de la chape opposé audit poussoir.

Conformément à d'autres variantes avantageuses de l'invention :
- les butées sont formées dans les rabats ;
- les butées sont chacune formées par un évidement comprenant chacun une ouverture pour le passage de l'entretoise ;
- les extrémités de l'entretoise viennent en butée dans les évidements des rabats de la chape de façon à empêcher le déplacement latéral de la chape conduisant à un déverrouillage du fermoir quand des pressions simultanées sont exercées à la fois sur un poussoir et sur un rabat de la chape opposé audit poussoir ;
- l'entretoise est portée par la deuxième lame ;
- l'entretoise est fixée à la seconde extrémité de la deuxième lame ;
- l'entretoise sert de point d'ancrage pour le premier brin du bracelet ;
- le fermoir comprend des moyens de verrouillage pour maintenir la deuxième lame verrouillée contre la première lame lorsque le fermoir est en position fermée ;
- le mécanisme de verrouillage comprend d'une part une première paire de crochets solidaires de la première lame, et d'autre part, une seconde paire de crochets solidaires de la troisième lame ;
- la seconde paire de crochets est solidaires des branches ;
- les branches sont flexibles latéralement sur tout ou partie de leur longueur.

L'invention concerne également une montre-bracelet comportant un bracelet muni d'un fermoir conforme à l'invention.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un fermoir conforme à un premier mode de réalisation ;
- la figure 2 est une vue de dessus d'un fermoir conforme à un premier mode de réalisation ;
- la figure 3 est une vue de dessous d'un fermoir conforme à un premier mode de réalisation ;
- la figure 4 est une vue de côté d'un fermoir conforme à un premier mode de réalisation ;
- la figure 5 est une vue éclatée d'un fermoir d'un fermoir conforme à un premier mode de réalisation ;
- les figures 6a à 6c illustrent respectivement un fermoir conforme à un second mode de réalisation de l'invention, une vue de dessus et de dessous de la chape du fermoir selon le deuxième mode de réalisation ;
- la figure 7 illustre une vue en coupe d'un fermoir conforme à un second mode de réalisation de l'invention.

### Description détaillée des modes de réalisation préférés

Un fermoir pour bracelet selon un premier mode de réalisation va maintenant être décrit dans ce qui suit faisant référence conjointement aux figures 1, 2, 3, 4 et 5. Ce premier mode de réalisation est connu et est décrit comme état de la technique utile à la compréhension de l'invention.

Les figures 1 et 5 sont des vues en perspective du fermoir de bracelet qui comprend une première lame rigide 1 présentant deux longerons 1a et 1b reliés entre eux par un pont. Une première extrémité 10 de cette lame est articulée à une première extrémité 20 d'une deuxième lame 2 dépliante par le biais d'un arbre 12. Cette deuxième lame 2 est configurée pour recevoir un premier brin du bracelet au niveau de sa deuxième extrémité 21 au moyen d'un arbre 23.

L'autre extrémité 11 de la première lame 1 est articulée à une première extrémité 30 d'une troisième lame 3 dépliante, la troisième lame 3 recouvrant partiellement la deuxième extrémité 21 de la deuxième lame 2 lorsque le fermoir est en position fermée.

De la première extrémité 30 de la troisième lame 3 émergent des première et seconde branches 32 et 33 mobiles en translations. Selon une variante de l'invention, non représentée sur les figures, la première lame 1 peut être prévue pleine et présenter un réceptacle comprenant des moyens de verrouillage configurés pour recevoir les branches 32 et 33.

Le fermoir comprend également une chape 4, articulée aux branches 32 et 33, munie de premier et second rabats 40 et 41 s'étendant perpendiculairement par rapport à la chape 4. Les rabats 40 et 41 présentent des trous 42 et 43 configurés pour recevoir les extrémités d'un arbre 44 pour réaliser l'articulation entre les branches 32 et 33 et la chape 4.

La chape 4 peut présenter des moyens de maintien d'un second brin du bracelet, tels qu'un pion 45 comme illustré sur les figures, de manière à définir un point de départ pour le second brin du bracelet. Les figures 3 et 5 montrent des premier et second poussoirs 320 et 330 qui font corps avec les première et seconde branches 32 et 33. Selon le mode de réalisation illustré sur les figures 1 à 5, les poussoirs 320 et 330 ne sont pas placés dans l'alignement de l'arbre 44 traversant les branches 32 et 33, mais précédent cet alignement. Selon un autre mode de réalisation, les poussoirs 320 et 330 peuvent être dans l'alignement de l'arbre 44.

Un mécanisme de verrouillage est arrangé pour maintenir accroché la troisième lame 3 sur la première lame 1 quand aucune pression n'est exercée simultanément sur les poussoirs 320 et 330. A cet effet, les longerons 1a et 1b de la première lame 1 présentent respectivement des crochets 14 et 15 fixes configurés pour coopérer respectivement avec des crochets 34 et 35 disposés sur les branches 32 et 33. On peut observer cet accrochage à la figure 3.

Selon l'invention, le fermoir comprend un dispositif de sécurité empêchant le déplacement latéral de la chape 4 conduisant à un déverrouillage intempestif du fermoir quand des pressions simultanées sont exercées à la fois sur un poussoir 320 ou 330 et sur un rabat 40 ou 41 de la chape 4 opposé audit poussoir.

Comme on peut l'observer sur les figures, le dispositif de sécurité proprement dit se présente sous la forme d'une entretoise 23 disposée à la deuxième extrémité 21 de la deuxième lame 2, l'entretoise 23 venant se loger entre les rabats 40 et 41 de la chape 4 lorsque le fermoir est en position fermée.

Nous allons à présent montrer comment fonctionne le dispositif de sécurité.

A la figure 3, les poussoirs 320 et 330 ne sont pas actionnés et l'on peut observer le verrouillage du fermoir, les crochets 14 et 15 des longerons 1a et 1b coopèrent respectivement les crochets 34 et 35 des branches 32 et 33.

Quand le fermoir est replié selon la figure 2, chaque extrémité de l'entretoise 23 vient en butée respectivement contre chacun des rabats 40 et 41 de la chape 4 lorsqu'une pression est exercée sur l'un des rabats 40 ou 41 de la chape 4, ce qui évite toute déformation des rabats 40 et 41.

Lorsqu'une pression identique est exercée à la fois sur le poussoir 320 et sur le rabat 41 de la chape 4, le déverrouillage du fermoir n'est pas provoqué grâce au dispositif de sécurité installé. En position fermée, l'entretoise 23 vient buter contre la paroi interne des rabats 40 et 41 de la chape 4. On comprendra que si l'entretoise 23 n'existait pas, la pression exercée sur le rabat 41 de la chape 4 provoquerait le déplacement de cette dernière et également de la branche 33, provoquant ainsi le décrochage des crochets 15 et 33. On retrouve la même situation si l'autre poussoir 321 était activé et si une pression était exercée sur l'autre rabat 40 de la chape 4.

En conclusion, pour ouvrir le fermoir, des pressions simultanées doivent être exercées sur les deux poussoirs, des pressions exercées sur la chape restant sans effet. Lorsque les poussoirs 320 et 330 sont actionnés, les crochets 34 et 35 des branches 32 et 33 se dégagent des crochet 14 et 15 des longerons 1a et 1b, provoquant ainsi la libération de la troisième lame 3 et l'ouverture du fermoir.

Un fermoir pour bracelet selon un second mode de réalisation va maintenant être décrit dans ce qui suit faisant référence conjointement aux figures 6a, 6b, 6c et 7.

La figure 6a est une vue en perspective du fermoir de bracelet selon le second mode de réalisation, qui comprend une première lame rigide 1 présentant deux longerons 1a et 1b reliés entre eux par un pont. Une première extrémité 10 de cette lame est articulée à une première extrémité 20 d'une deuxième lame 2 dépliante par le biais d'un arbre 12. Cette deuxième lame 2 est configurée pour recevoir un premier brin du bracelet au niveau de sa deuxième extrémité 21 au moyen d'un arbre 23.

L'autre extrémité 11 de la première lame 1 est articulée à une première extrémité 30 d'une troisième lame 3 dépliante, la troisième lame 3 recouvrant partiellement la deuxième extrémité 21 de la deuxième lame 2 lorsque le fermoir est en position fermée.

De la première extrémité 30 de la troisième lame 3 émergent des première et seconde branches 32 et 33 mobiles en translations. Le fermoir comprend également une chape 4, articulée aux branches 32 et 33, munie de premier et second rabats 40 et 41 s'étendant perpendiculairement par rapport à la chape 4. Les rabats 40 et 41 présentent des trous 42 et 43 configurés pour recevoir les extrémités d'un arbre 44 pour réaliser l'articulation entre les branches 32 et 33 et la chape 4.

Comme on peut l'observer sur les figures 6b et 6c, la chape 4 comprend des butée formées dans les rabats 40 et 41 et sont configurés pour coopérer avec l'entretoise 23 du dispositif de sécurité de manière à empêcher la rotation de la chape 4 autour de l'arbre 44 dans le sens antihoraire lorsque le fermoir est en position fermée.

Les moyens de butée sont formés par des évidements 46 et 47 comprenant une ouverture 460 et 470 dirigée vers le bas, c'est-à-dire vers les lames du fermoir, pour que les extrémités de l'entretoise 23 puissent être introduites dans les évidements 46 et 47. Comme on peut l'observer à la figure 7, l'extrémité de l'entretoise 23 vient se loger dans l'évidement 46 et bloque ainsi l'ouverture de la chape 4. En effet, cette dernière ne peut plus pivoter dans le sens antihoraire autour de l'arbre 44, et ne peut pas non plus pivoter dans le sens horaire, les poussoirs 320 et 330 bloquant la chape 4 lorsque le fermoir est en position fermée.

Avantageusement, les évidements 46 et 47 permettent d'une part de bloquer en rotation la chape 4 lorsque le fermoir est fermé, l'entretoise 23 venant en butée contre le fond 461, 471 des évidements 46 et 47 lorsque quelqu'un souhaite soulever la chape 4 alors que le fermoir est en position fermée, et d'autre part chaque extrémité de l'entretoise 23 vient en butée respectivement contre chacune des parois des évidements 46 et 47 formés dans les rabats 40 et 41 de la chape, ce qui évite toute déformation des rabats 40 et 41 de la chape 4 lorsqu'une pression est exercée sur l'un des rabats 40 ou 41.

Selon un mode de réalisation alternatif, non représenté sur les figures, les évidements 46 et 47 sont prévus débouchants de manière que l'entretoise 23 traverse chacun des rabats 40 et 41 de la chape 4.

Encore selon un mode de réalisation alternatif, non représenté sur les figures, l'entretoise 23 peut comprendre à chacune de ses extrémités un cliquet à bille, chaque cliquet à bille étant configuré pour coopérer avec des évidements 46 et 47 de forme hémisphérique
Bien entendu, la présente invention ne se limite pas à l'exemple illustré mais est susceptible de diverses variantes et modifications qui apparaîtront à l'homme de l'art.

### NOMENCLATURE

1. Première lame,
10. Première extrémité de la première lame,
11. Seconde extrémité de la première lame,
12. Arbre,
13. Arbre,
14,15. Première paire de crochets,
2. Deuxième lame,
20. Première extrémité de la deuxième lame,
21. Seconde extrémité de la deuxième lame,
23. Entretoise,
3. Troisième lame,
30. Première extrémité de la troisième lame,
31. Seconde extrémité de la troisième lame,
32,33. Branches,
34,35. Seconde paire de crochets,
320,330. Poussoirs,
4. Chape,
40,41. Rabats de la chape,
42,43. Trous,
44. Arbre,
45. Pion,
46, 47. Evidements,
460, 470. Ouvertures,
461, 471. Fond des évidements.

## Revendications

1. Fermoir de bracelet comprenant :
- une première lame (1) rigide dont une première extrémité (10) est articulée sur une première extrémité (20) d'une deuxième lame (2) dépliante configurée pour recevoir un premier brin du bracelet à sa deuxième extrémité (21), et dont la deuxième extrémité (11) de la première lame (1) est articulée sur une première extrémité (30) d'une troisième lame (3) dépliante d'où s'étendent des première et seconde branches (32, 33) auxquelles est articulée, autour d'un arbre 44, une chape (4) munie de premier et second rabats (40, 41) s'étendant perpendiculairement par rapport à la chape (4), et des moyens de maintien d'un second brin du bracelet tels qu'un pion, la troisième lame (3) recouvrant partiellement la deuxième extrémité (21) de la deuxième lame (2) lorsque le fermoir est en position fermée,
- des premier et second poussoirs (320, 330) faisant corps avec les première et seconde branches (32, 33),
- un mécanisme de verrouillage configuré pour maintenir verrouillée la troisième lame (3) sur la première lame (1) quand aucune pression n'est exercée simultanément sur les poussoirs (320, 330), un dispositif de sécurité empêchant la rotation de la chape (4) autour de l'arbre (44) dans le sens antihoraire conduisant à un décrochage du second brin des moyens de maintien quand on tente d'ouvrir la chape (4) lorsque le fermoir est en position fermée, la chape (4) étant bloquée par les poussoirs (320, 330) lorsque le fermoir est en position fermée,
**caractérisé en ce que** le dispositif de sécurité comprend :
- une entretoise (23) venant se loger entre les rabats (40, 41) de la chape (4), les extrémités de l'entretoise (23) venant en butée contre les rabats (40, 41) de la chape (4)
- des butées configurées pour coopérer avec l'entretoise (23) pour empêcher la rotation de la chape (4) autour de l'arbre (44) lorsque le fermoir est en position fermée.

2. Fermoir de bracelet selon la revendication 1, dans lequel les butées sont formées dans les rabats (40, 41).

3. Fermoir selon la revendication 1 ou 2, dans lequel les butées sont chacune formées par un évidement (46, 47) comprenant chacun une ouverture pour le passage de l'entretoise (23).

4. Fermoir selon l'une quelconque des revendications 1 à 3, dans lequel les extrémités de l'entretoise (23) viennent en butée dans les évidements (46, 47) des rabats (40, 41) de la chape (4) de façon à empêcher le déplacement latéral de la chape (4) conduisant à un déverrouillage du fermoir quand des pressions simultanées sont exercées à la fois sur un poussoir (320, 330) et sur un rabat (40, 41) de la chape (4) opposé audit poussoir (320, 330).

5. Fermoir de bracelet selon l'une quelconque des revendications 1 à 4, dans lequel l'entretoise (23) est portée par la deuxième lame (2).

6. Fermoir de bracelet selon l'une quelconque des revendications 1 à 5, dans lequel l'entretoise (23) est fixée à la seconde extrémité (21) de la deuxième lame (2).

7. Fermoir de bracelet selon l'une quelconque des revendications 1 à 6, dans lequel l'entretoise (23) sert de point d'ancrage pour le premier brin du bracelet.

8. Fermoir de bracelet selon l'une quelconque des revendications 1 à 7, comprenant des moyens de verrouillage pour maintenir la deuxième lame (2) verrouillée contre la première lame (1) lorsque le fermoir est en position fermée.

9. Fermoir de bracelet selon l'une quelconque des revendications 1 à 8, dans lequel le mécanisme de verrouillage comprend d'une part une première paire de crochets (14, 15) solidaires de la première lame (1), et d'autre part, une seconde paire de crochets (34, 35) solidaires de la troisième lame (3).

10. Fermoir de bracelet selon la revendication 9, dans lequel la seconde paire de crochets (34, 35) est solidaires des branches (32, 33).

11. Fermoir de bracelet selon l'une quelconque des revendications 1 à 10, dans lequel les branches (32, 33) sont flexibles latéralement sur toute ou partie de leur longueur.

12. Montre-bracelet comportant un bracelet muni d'un fermoir selon l'une quelconque des revendications précédentes.

## Patentansprüche

1. Armbandschließe, umfassend:
- ein erstes starres Blatt (1), von dem ein erstes Ende (10) an einem ersten Ende (20) eines zweiten aufklappbaren Blatts (2) angelenkt ist, das konfiguriert ist, um an seinem zweiten Ende (21) einen ersten Schenkel des Armbands aufzunehmen, wobei das zweite Ende (11) des ersten Blatts (1) an einem ersten Ende (30) eines dritten aufklappbaren Blatts (3) angelenkt ist, von dem sich ein erster und ein zweiter Arm (32, 33) erstrecken, an denen um eine Welle (44) ein Gabelkopf (4) angelenkt ist, der mit einer ersten und einer zweiten Lasche (40, 41), die sich zu dem Gabelkopf (4) senkrecht erstrecken, und mit Mitteln zum Halten eines zweiten Schenkels des Armbands, etwa einem Stift, versehen ist, wobei das dritte Blatt (3) das zweite Ende (21) des zweiten Blatts (2) teilweise bedeckt, wenn die Schließe in der geschlossenen Position ist,
- einen ersten und einen zweiten Drücker (320, 330), die mit dem ersten und dem zweiten Arm (32, 33) eine Einheit bilden,
- einen Verriegelungsmechanismus, der konfiguriert ist, das dritte Blatt (3) am ersten Blatt (1) verriegelt zu halten, wenn nicht gleichzeitig auf die beiden Drücker (320, 330) ein Druck ausgeübt wird, wobei eine Sicherungsvorrichtung die Drehung des Gabelkopfs (4) um die Welle (44) im Gegenuhrzeigersinn verhindert, was zu einem Lösen des zweiten Schenkels von den Haltemitteln führt, wenn versucht wird, den Gabelkopf (4) zu öffnen, wenn die Schließe in der geschlossenen Position ist, wobei der Gabelkopf (4) durch die Drücker (320, 330) blockiert ist, wenn die Schließe in der geschlossenen Position ist,
**dadurch gekennzeichnet, dass** die Sicherungsvorrichtung umfasst:
- einen Abstandshalter (23), der zwischen den Laschen (40, 41) des Gabelkopfs (4) aufgenommen ist, wobei die Enden des Abstandshalters (23) an den Laschen (40, 41) des Gabelkopfs (4) in Anschlag gelangt,
- Anschläge, die konfiguriert sind, mit dem Abstandshalter (23) zusammenzuwirken, um die Drehung des Gabelkopfs (4) um die Welle (44) zu verhindern, wenn die Schließe in der geschlossenen Position ist.

2. Armbandschließe nach Anspruch 1, wobei die Anschläge in den Laschen (40, 41) ausgebildet sind.

3. Schließe nach Anspruch 1 oder 2, wobei die Anschläge jeweils durch eine Aussparung (46, 47) gebildet sind, die jeweils eine Öffnung für den Durchgang des Abstandshalters (23) aufweisen.

4. Schließe nach einem der Ansprüche 1 bis 3, wobei die Enden des Abstandshalters (23) in den Aussparungen (46, 47) der Laschen (40, 41) des Gabelkopfs (4) derart anschlagen, dass die seitliche Verlagerung des Gabelkopfs (4), die zu einer Entriegelung der Schließe führt, verhindert wird, wenn gleichzeitig Drücke sowohl auf einen Drücker (320, 330) als auch auf eine Lasche (40, 41) des Gabelkopfs (4) gegenüber dem Drücker (320, 330) ausgeübt werden.

5. Armbandschließe nach einem der Ansprüche 1 bis 4, wobei der Abstandshalter (23) von dem zweite Blatt (2) getragen wird.

6. Armbandschließe nach einem der Ansprüche 1 bis 5, wobei der Abstandshalter (23) an dem zweiten Ende (21) des zweiten Blatts (2) befestigt ist.

7. Armbandschließe nach einem der Ansprüche 1 bis 6, wobei der Abstandshalter (23) als Verankerungspunkt für den ersten Schenkel des Armbands dient.

8. Armbandschließe nach einem der Ansprüche 1 bis 7, die Verriegelungsmittel umfasst, um das zweite Blatt (2) an dem ersten Blatt (1) verriegelt zu halten, wenn die Schließe in der geschlossenen Position ist.

9. Armbandschließe nach einem der Ansprüche 1 bis 8, wobei der Verriegelungsmechanismus einerseits ein erstes Paar Haken (14, 15), die mit dem ersten Blatt (1) fest verbunden sind, und andererseits ein zweites Paar Haken (34, 35), die mit dem dritten Blatt (3) fest verbunden sind, umfasst.

10. Armbandschließe nach Anspruch 9, wobei das zweite Paar Haken (34, 35) mit den Armen (32, 33) fest verbunden ist.

11. Armbandschließe nach einem der Ansprüche 1 bis 10, wobei die Arme (32, 33) auf ihrer gesamten Länge oder einem Teil hiervon seitlich flexibel sind.

12. Armbanduhr mit einem Armband, das mit einer Schließe nach einem der vorhergehenden Ansprüche ausgestattet ist.

## Claims

1. Bracelet clasp including:
- a first rigid strip (1), wherein a first end (10) is hinged on a first end (20) of a second folding strip (2) configured to receive a first bracelet strand at the second end (21) thereof, and wherein a second end (11) of the first strip (1) is hinged on a first end (30) of a third folding strip (3) from which extend first and second branches (32, 33) to which is hinged, about an arbor (44), a cover (4) provided with first and second flaps (40, 41) extending perpendicularly with respect to the cover (4), and means for holding a second bracelet strand such as a pin, the third strip (3) partially covering the second end (21) of the second strip (2) when the clasp is in a closed position,
- first and second push-pieces (320, 330) integral with the first and second branches (32, 33),
- a locking mechanism configured to hold the third strip (3) locked on the first strip (1) when pressure is not simultaneously exerted on the push-pieces (320, 330),
a safety device preventing rotation of the cover (4) about the arbor (44) in the counterclockwise direction causing the release of the second strand from the holding means if an attempt is made to open the cover (4) when the clasp is in the closed position, the cover (4) being blocked by the push-pieces (320, 330) when the clasp is in the closed position,
**characterized in that** the safety device includes:
- a spacer (23) housed between the flaps (40, 41) of the cover (4), the ends of the spacer (23) abutting against the flaps (40, 41) of the cover (4),
- stop members configured to cooperate with the spacer (23) to prevent rotation of the cover (4) about the arbor (44) when the clasp is in the closed position.

2. Bracelet clasp according to claim 1, wherein the stop members are formed in the flaps (40, 41).

3. Clasp according to claim 1 or 2, wherein the stop members are each formed by a recess (46, 47) each including an opening for passage of the spacer (23).

4. Clasp according to any of claims 1 to 3, wherein the ends of the spacer (23) abut in the recesses (46, 47) of the flaps (40, 41) of the cover (4) to prevent a lateral movement of the cover (4) causing the clasp to unlock when pressure is simultaneously exerted both on a push piece (320, 330) and on a flap (40, 41) of the cover (4) opposite said push piece (320, 330).

5. Bracelet clasp according to any of claims 1 to 4, wherein the spacer (23) is carried by the second strip (2).

6. Bracelet clasp according to any of claims 1 to 5, wherein the spacer (23) is fixed to the second end (21) of the second strip (2).

7. Bracelet clasp according to any of claims 1 to 6, wherein the spacer (23) is used as an anchorage point for the first bracelet strand.

8. Bracelet clasp according to any of claims 1 to 7, including locking means for keeping the second strip (2) locked against the first strip (1) when the clasp is in a closed position.

9. Bracelet clasp according to any of claims 1 to 8, wherein the locking mechanism includes, on the one hand, a first pair of catches (14, 15) integral with the first strip (1), and on the other hand, a second pair of catches (34, 35) integral with the third strip (3).

10. Bracelet clasp according to claim 9, wherein the second pair of catches (34, 35) is integral with the branches (32, 33).

11. Bracelet clasp according to any of claims 1 to 10, wherein the branches (32, 33) are laterally flexible over all or part of the length thereof.

12. Wristwatch including a bracelet provided with a clasp according to any of the preceding claims.
